# EUROPÄISCHE PATENTSCHRIFT

(11) **EP 0 566 526 B1**
(45) Veröffentlichungstag und Bekanntmachung des Hinweises auf die Patenterteilung: **28.06.1995**
(21) Anmeldenummer: 93810217.5
(22) Anmeldetag: 25.03.1993
(51) Int. Cl.: F01L 1/24

(54) **Tassenförmiges Gehäuse eines sich selbsttätig hydraulisch einstellenden Ventilstössels für Brennkraftmaschinen mit obenliegender Nockenwelle**
Hydraulic valve tappet cup-like housing for internal combustion engines with overhead camshaft
Enveloppe en forme de tasse d'un poussoir hydraulique de soupape pour moteurs à combustion interne avec arbre à cames en tête

(30) Priorität: 14.04.1992 CH 1240/92
(43) Veröffentlichungstag der Anmeldung: 20.10.1993
(73) Patentinhaber: ALUSUISSE-LONZA SERVICES AG, 8034 Zürich (CH)
(72) Erfinder: Herz, Erich, W-7700 Singen (DE)

(56) Entgegenhaltungen:
- EP-A- 0 272 423
- EP-A- 0 396 288
- EP-A- 0 405 156

## Beschreibung

Die Erfindung betrifft ein tassenförmiges Gehäuse eines sich selbsttätig hydraulisch einstellenden Ventilstössels für Brennkraftmaschinen mit obenliegender Nockenwelle, mit einer hohlzylindrischen einseitig durch einen Boden verschlossenen Wandung und einem vom Boden konzentrisch zur Wandung abragenden Sockelring, der mit der Wandung und einem an dieser flüssigkeitsdicht festgelegten Einsatzteil einen ringförmigen, über wenigstens eine als Ölzufuhrkanal dienende Bohrung mit der Aussenseite des Gehäuses in Verbindung stehenden Ölvorratsraum begrenzt.

Ein derartiges Gehäuse ist beispielsweise aus der EP-A-0 212 162 bekannt, wobei dort der Sockelring direkt als Führungshülse für das Spielausgleichselement ausgebildet ist. Der Abschluss des ringförmigen Ölvorratsraumes erfolgt über eine ringförmige Scheibe, die einerseits an der Gehäuseinnenwand flüssigkeitsdicht festgelegt ist und andererseits gegen den Sockelring mittels eines O-Ringes abgedichtet ist. Von einer Umfangsnut in der Gehäuseaussenwand führt eine Bohrung direkt in den unteren Teil des Ölvorratsraumes.

Aus der DE-C-34 12 176 ist weiterhin ein Einsatzteil bekannt, bei welchem das Führungsteil für das Spielausgleichselement einends in ein Flanschteil übergeht, welches flüssigkeitsdichtend an der Gehäuseinnenwand festgelegt ist. Die innere Begrenzung des ringförmigen Ölvorratsraumes bildet hier das Führungsteil sowie Teile des Spielausgleichselements. Ein Sockelring ist bei dieser Ausführungsvariante nicht vorgesehen. Die Ölzufuhr in den Ölvorratsraum erfolgt über ein Umfangsnut sowie eine Längsnut in der Gehäuseaussenwand durch eine Bohrung direkt in den unteren Teil des Ölvorratsraumes.

Die vorstehend beschriebenen Gehäuse werden üblicherweise aus Stahl gefertigt. Dies bringt den Nachteil mit sich, dass der gesamte Stössel eine verhältnismässig grosse Masse mit entsprechend hoher Verschleissanfälligkeit aufweist.

In Kenntnis dieses Standes der Technik hat sich der Erfinder die Aufgabe gestellt, ein Gehäuse der eingangs erwähnten Art zu schaffen, welches sich bei geringem Gewicht durch eine hohe Steifigkeit auszeichnet und der Ölzufuhrkanal in den Ölvorratsraum auf einfache und kostengünstige Weise derart angelegt werden kann, dass in jedem Betriebszustand die Luftmenge im Ölvorratsraum minimal gehalten werden kann.

Zur erfindungsgemässen Lösung der Aufgabe führt, dass der ringförmige Ölvorratsraum über radial angeordnete, vom Boden zwischen Sockelring und Wandung abragende Verstärkungsstege in Kammern unterteilt ist und die Bohrung in einem der Verstärkungsstege verläuft, wobei zumindest der die Bohrung führende Verstärkungssteg in von der Wandung zum Sockelring verlaufender Richtung einen ersten Bereich mit einer zum Durchmesser der Bohrung grösseren Wandstärke und einen zweiten Bereich mit einer zum Durchmesser der Bohrung kleineren Wandstärke aufweist, so dass die im zweiten Bereich endende Bohrung nach deren Austritt aus dem ersten Bereich in eine die benachbarten Kammern verbindende Öffnung mündet.

Durch die Anordnung eines Sockelrings mit Verstärkungsstegen wird eine Versteifung des Gehäuses erzielt, die eine verhältnismässig dünnwandige Ausführung des Gehäuses erlaubt. Zudem kann das aus Boden, Wandung, Sockelring und Verstärkungsstegen bestehende Gehäuseteil einstückig durch Fliesspressen aus einer hochfesten Aluminiumlegierung, insbesondere einer Legierung vom Typ AlZnMgCu, gefertigt werden.

Die unterschiedliche Wandstärke der Verstärkungsstege ermöglicht es, durch einfache zu automatisierende Bohrungen die Lage des Ölzufuhrkanals in weiten Bereichen zu variieren und auf einfache Weise Kammerverbindungen herzustellen.

Die der Ölzufuhr dienende Bohrung wird bevorzugt von der Wandung ausgehend schräg noch oben gegen den Boden hin verlaufend angelegt. Dadurch wird sichergestellt, dass in jedem Betriebszustand der Ölvorratsraum zum grössten Teil gefüllt bleibt. Bohrungen, die der blossen Verbindungsöffnung benachbarter Kammern dienen, werden im Bereich der Wandung beispielsweise mittels einer Einpresskugel verschlossen.

Es sei hier noch erwähnt, dass grundsätzlich nur Verbindungsstege, die eine der Ölzufuhr in den Ölvorratsraum dienende Bohrung enthalten, in der erfindungsgemäss unterschiedlichen Dicke ausgebildet sein müssen. Für Bohrungen, die der blossen Kammerverbindung dienen, können die Verbindungsstege auch eine einheitliche Wandstärke aufweisen, die kleiner ist als der Bohrungsdurchmesser. Derartige Bohrungen werden bevorzugt horizontal und in Bodennähe ausgeführt. Im übrigen sind Verbindungsöffnungen zwischen benachbarten Kammern nur dann erforderlich, wenn kein Ausgleich über die dem Einsatzteil benachbarten Stirnseiten der Verstärkungsstege möglich ist.

Bei einer bevorzugten Ausführungsform der Erfindung übergreift der Sockelring ein konzentrisch zu diesem angeordnetes hohlzylindrisches Führungsteil für ein gleitdichtend verschiebbares Spielausgleichselement unter Bildung eines Ringspaltes, wobei das Führungsteil als Teil des Einsatzteils ausgebildet ist und einends in ein kreisringförmiges Flanschteil übergeht, welches mit seinem äusseren Umfang an der Wandung des Gehäuses flüssigkeitsdicht festgelegt ist. Hierbei kann das Flanschteil auf bekannte Weise mit der dem Boden zugewandten Seite seines Randes gegen einen stufenförmigen Absatz in der Wandung des Gehäuses anliegen und zwischen diesem Absatz und einer auf der anderen Seite seines Randes durch eine in die Aussenseite der Wandung eingeformte Umfangsnut gebildeten Ringwulst kraftschlüssig gehalten sein. Diese Ausführungsform eines Gehäuses besteht -- mit Ausnahme des eigentlichen Spielausgleichselements -- aus zwei einfach zu fertigenden Teilen, die einen einfachen und kostengünstigen Zusammenbau ermöglichen. Nach der Fertigung des Gehäuseteils als Fliesspressteil werden die notwendigen Bohrungen von aussen ausgeführt. Anschliessend wird das Einsatzteil, welches aus Stahl, Kunststoff oder einer Aluminiumlegierung gefertigt sein kann, eingesetzt und in bekannter Weise die äussere Umfangsnut eingerollt, wodurch die Ringwulst gebildet und mit dieser das Einsatzteil kraftschlüssig gegen den stufenförmigen Absatz gepresst wird. Für den Fall, dass dieses Einpressen nicht zur gewünschten flüssigkeitsdichten Verbindung führen sollte, kann diese durch zusätzliches Löten, Schweissen oder Verstemmen hergestellt werden.

Da der Tassenboden im Betrieb durch den auflaufenden Nocken einer starken Verschleissbeanspruchung ausgesetzt ist, kann dieser zusätzlich mit einem Überzug aus einem verschleissfesten und/oder gleitfähigen Werkstoff versehen werden. Ebenso kann auf die Aussenwand des Tassengehäuses, welches im Betrieb in einer Laufbüchse im Motorblock geführt ist, eine verschleissfeste und/oder gleitfähige Beschichtung aufgetragen werden.

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in:
- Fig. 1:: einen Längsschnitt durch ein tassenförmiges Gehäuse;
- Fig. 2:: eine teilweise geschnittene Draufsicht auf das Gehäuse von Fig. 1 gemäss Blickrichtung x.

Ein tassenförmiges Gehäuse 10 eines sich selbsttätig hydraulisch einstellenden Ventilstössels für Brennkraftmaschinen mit obenliegender Nockenwelle weist eine hohlzylindrische Wandung 12 auf, welche einends durch einen mit dieser einstückigen Boden 14 verschlossen ist. Vom Boden 14 des Gehäuses 10 ragt innenseitig ein zur Wandung 12 konzentrischer, mit dem Boden 14 einstückiger Sockelring 16 ab, welcher über radial angeordnete Verstärkungsstege 18 den ringförmigen Raum zwischen Sockelring 16 und Wandung 12 in Kammern 20 unterteilt. Die Verstärkungsstege 18 sind hierbei mit Wandung 12, Boden 14 und Sockelring 16 ebenfalls einstückig. In der dargestellten Ausführungsvariante eines Gehäuses 10 sind vier Verstärkungsstege 18 vorgesehen, jedoch können auch sechs oder eine andere Anzahl von Verstärkungsstegen angeordnet sein.

In das Gehäuse 10 ist ein Einsatzteil 22 derart eingesetzt, dass es mit einem hohlzylindrischen Führungsteil 24 für ein in der Zeichnung nicht dargestellte Spielausgleichselement unter Bildung eines Ringspaltes 26 konzentrisch in den Sockelring 16 einragt und mit dem äusseren Umfang eines einends am Führungsteil 24 angeformten kreisringförmigen Flanschteils 28 in einer Umfangsrille 30 in der Innenfläche der Wandung 12 des Gehäuses 10 festgelegt ist. Der Einbau des Einsatzteils 22 in das Gehäuse 10 erfolgt derart, dass sich das flanschteil 28 mit der dem Boden 14 zugewandten Seite seines Randes gegen einen stufenförmigen Absatz 32 in der Innenfläche der Wandung 12 abstützt und durch anschliessendes Einrollen einer Umfangsnut 34 in der Aussenfläche der Wandung 12 eine Ringwulst 36 in der Innenfläche der Wandung 12 ausgeformt wird, die zusammen mit dem stufenförmigen Absatz 32 die Umfangsrille 30 bildet und in dieser den äusseren Umfang des kreisringförmigen Flanschteils 28 des Einsatzteils 22 kraftschlüssig umschliesst.

Die Verstärkungsstege 18 sind in von der Wandung 12 des Gehäuses 10 zum Sockelring 16 verlaufender Richtung querschnittlich unterschiedlich dick ausgestaltet. Hierbei ist die Wandstärke der Verstärkungsstege 18 in einem ersten Bereich 18a von der Wandung 12 bis etwa zur Stegmitte grösser als im nachfolgenden Bereich 18b von der Stegmitte zum Sockelring 16.

Von der Umfangsnut 34 verläuft im Bereich der radialen Verlängerung eines Verstärkungssteges 18 in Richtung auf den Boden 14 eine Längsnut 38, von welcher eine als Ölzufuhrkanal dienende, im Verbindungssteg 18 schräg nach oben verlaufende Bohrung 40 ausgeht. Der Durchmesser d der Bohrung 40 ist hierbei kleiner als die Wandstärke dₐ des ersten Bereichs 18a und grösser als die Wandstärke d_{b} des zweiten Bereichs 18b des Verbindungssteges 18, so dass die innerhalb des zweiten Bereichs 18b endende Bohrung 40 nach deren Austritt aus dem ersten Bereich 18a infolge des gegenüber der Wandstärke d_{b} des zweiten Bereichs 18b grösseren Bohrungsdurchmessers d in eine die benachbarten Kammern 20 verbindende Öffnung 42 mündet.

Die Verbindungsstege 18 ohne integrierten Ölzufuhrkanal sind in gleicher Weise mit einer in der Nähe des Bodens 14 horizontal verlaufenden Bohrung 40a versehen, die in eine die benachbarten Kammern 20 verbindende Öffnung 42a mündet. Diese Bohrung 40a, die nur der verbindungsöffnung 42a benachbarter Kammern 20 dient, ist im Bereich der Wandung 12 mittels einer Einpresskugel 44 verschlossen.

## Patentansprüche

1. Tassenförmiges Gehäuse eines sich selbsttätig hydraulisch einstellenden Ventilstössels für Brennkraftmaschinen mit obenliegender Nockenwelle, mit einer hohlzylindrischen einseitig durch einen Boden (14) verschlossenen Wandung (12) und einem vom Boden (14) konzentrisch zur Wandung (12) abragenden Sockelring (16), der mit der Wandung (12) und einem an dieser flüssigkeitsdicht festgelegten Einsatzteil (22) einen ringförmigen, über wenigstens eine als Ölzufuhrkanal dienende Bohrung (40) mit der Aussenseite des Gehäuses (10) in Verbindung stehenden Ölvorratsraum begrenzt,
dadurch gekennzeichnet,
dass der ringförmige Ölvorratsraum über radial angeordnete, vom Boden (14) zwischen Sockelring (16) und Wandung (12) abragende Verstärkungsstege (18) in Kammern (20) unterteilt ist und die Bohrung (40) in einem der Verstärkungsstege (18) verläuft, wobei zumindest der die Bohrung (40) führende Verstärkungssteg (18) in von der Wandung (12) zum Sockelring (16) verlaufender Richtung einen ersten Bereich (18a) mit einer zum Durchmesser (d) der Bohrung (40) grösseren Wandstärke (dₐ) und einen zweiten Bereich (18b) mit einer zum Durchmesser (d) der Bohrung (40) kleineren Wandstärke (d_{b}) aufweist, so dass die im zweiten Bereich (18b) endende Bohrung (40) nach deren Austritt aus dem ersten Bereich (18a) in eine die benachbarten Kammern (20) verbindende Öffnung (42) mündet.

2. Tassenförmiges Gehäuse nach Anspruch 1, dadurch gekennzeichnet, dass die der Ölzufuhr dienende Bohrung (40) von der Wandung (12) ausgehend schräg nach oben gegen den Boden (14) hin verläuft.

3. Tassenförmiges Gehäuse nach Anspruch 1 oder 2, dadurch gekennzeichnet, dass der blossen Verbindungsöffnung (42a) benachbarter Kammern (20) dienende Bohrungen (40a) im Bereich der Wandung (12) insbesondere mit einer Einpresskugel (44) verschlossen sind.

4. Tassenförmiges Gehäuse nach Anspruch 3, dadurch gekennzeichnet, dass die Bohrungen (40a) horizontal in der Nähe des Bodens (14) angeordnet sind.

5. Tassenförmiges Gehäuse nach einem der Ansprüche 1 bis 4, dadurch gekennzeichnet, dass der Sockelring (16) ein konzentrisch zu diesem angeordnetes hohlzylindrisches Führungsteil (24) für ein gleitdichtend verschiebbares Spielausgleichselement unter Bildung eines Ringspaltes (26) übergreift, wobei das Führungsteil (24) als Teil des Einsatzteils (22) ausgebildet ist und einends in ein kreisringförmiges Flanschteil (28) übergeht, welches mit seinem äusseren Umfang an der Wandung (12) flüssigkeitsdicht festgelegt ist.

6. Tassenförmiges Gehäuse nach Anspruch 5, dadurch gekennzeichnet, dass das Flanschteil (28) mit der dem Boden (14) zugewandten Seite seines Randes einem stufenförmigen Absatz (32) in der Wandung (12) des Gehäuses (10) anliegt und zwischen diesem Absatz (32) und einer auf der anderen Seite seines Randes durch eine in die Aussenseite der Wandung (12) eingeformte Umfangsnut (34) gebildeten Ringwulst (36) kraftschlüssig gehalten ist.

7. Tassenförmiges Gehäuse nach einem der Ansprüche 1 bis 6, dadurch gekennzeichnet, dass Boden (14), Wandung (12), Sockelring (16) und Verbindungsstege (18) einstückig als Fliesspressteil aus einer hochfesten Aluminiumlegierung, insbesondere einer Legierung vom Typ AlZnMgCu, gefertigt ist.

8. Tassenförmiges Gehäuse nach einem der Ansprüche 1 bis 7, dadurch gekennzeichnet, dass das Einsatzteil (22) aus Stahl, Kunststoff oder einer Aluminiumlegierung gefertigt ist.

9. Tassenförmiges Gehäuse nach einem der Ansprüche 1 bis 8, dadurch gekennzeichnet, dass die äussere Oberfläche des Bodens (14) und/oder der Wandung (12) des Gehäuses (10) mit einem Überzug aus einem verschleissfesten und/oder gleitfähigen Werkstoff versehen ist.

## Claims

1. Cup-shaped housing of a hydraulic self-adjusting valve tappet for internal combustion engines with overhead camshaft, with a hollow cylindrical wall (12) closed at one end by a base (14) and with a base ring (16), projecting concentrically with the wall (12) from the base (14), which, together with the wall (12) and an insert piece (22) fixed to the latter in a fluid-tight manner, bounds an annular oil-storage space connected to the outer side of the housing (10) by at least one bore (40) serving as an oil-feed channel, characterised in that the annular oil-storage space is divided into chambers (20) by means of radially arranged reinforcing webs (18) projecting from the base (14) between the base ring (16) and wall (12) and the bore (40) passes through one of the reinforcing webs (18), with at least the reinforcing web which carries the bore (40) having, in the direction running from the wall (12) to the base ring (16), a first region (18a) with a wall thickness (dₐ) greater than the diameter (d) of the bore (40) and a second region (18b) with a wall thickness (d_{b}) less than the diameter (d) of the bore (40) so that the bore (40) ending within the second region (18b), after its emergence from the first region (18a), issues into an opening (42) linking the neighbouring chambers (20).

2. Cup-shaped housing according to claim 1, characterised in that the bore (40) serving as oil feed runs sloping upwards from the wall (12) towards the base (14).

3. Cup-shaped housing according to claim 1 or 2, characterised in that the bores (40a) serving solely as linking opening (42a) of neighbouring chambers (20) are closed in the region of the wall (12), especially with a press-in ball (44).

4. Cup-shaped housing according to claim 3, characterised in that the bores (40a) are arranged horizontally close to the base (14).

5. Cup-shaped housing according to any of the claims 1 to 4, characterised in that the base ring (16) engages over a hollow cylindrical guide piece (24) arranged concentrically with it for a slide-sealing, adjustable play compensation element with formation of an annular gap (26), the guide piece (24) being constructed as part of the insert piece (22) and, at one end, turning into an annular flange piece (28) the outer circumference of which is fixed in a fluid-tight manner to the wall (12).

6. Cup-shaped housing according to claim 5, characterised in that the side of the edge of the flange piece (28) facing the base (14) rests against a step-like recess (32) in the wall (12) of the housing (10) and is held firmly locked between this recess (32) and a torus (36) formed on the other side of its edge by a circumferential groove (34) moulded into the outer side of the wall (12).

7. Cup-shaped housing according to any of the claims 1 to 6, characterised in that base (14), wall (12), base ring (16) and connecting webs (18) are manufactured in one piece as an extrusion moulded part from a high-strength aluminium alloy, especially an alloy of the type AlZnMgCu.

8. Cup-shaped housing according to any of the claims 1 to 7, characterised in that the insert piece (22) is manufactured from steel, plastic or an aluminium alloy.

9. Cup-shaped housing according to any of the claims 1 to 8, characterised in that the outer surface of the base (14) and/or the wall (12) of the housing (10) is provided with a coating of a wear-resistant and/or low-friction material.

## Revendications

1. Enveloppe en forme de tasse pour un poussoir de soupape à réglage hydraulique automatique pour moteur à combustion interne à arbre à cames en tête, comportant une paroi (12) cylindrique creuse refermée d'un côté par un fond (14), et un anneau de base (16) qui fait saillie depuis le fond (14) concentriquement à la paroi (12), ledit anneau de base délimitant avec la paroi (12) et avec un élément d'insert (22) fixé sur cette dernière de manière étanche aux liquides une cavité de réserve d'huile de forme annulaire, reliée à l'extérieur de l'enveloppe (10) par au moins un perçage (40) servant de conduit d'amenée d'huile, caractérisée en ce que la cavité de réserve d'huile annulaire est subdivisée en chambres (20) au moyen de voiles de renfort (18) agencés radialement et en saillie depuis le fond (14) entre l'anneau de base (16) et la paroi (12), et en ce que le perçage (40) s'étend dans l'un des voiles de renfort (18), dans laquelle au moins celui des voiles de renfort (18) qui mène le perçage (40) présente dans la direction allant depuis la paroi (12) en direction de l'anneau de base (16) une première région (18a) avec une épaisseur de paroi (dₐ) supérieure au diamètre (d) du perçage (40) et une seconde région (18b) avec une épaisseur de paroi (d_{b}) inférieure au diamètre (d) du perçage (40), de sorte que le perçage (40) qui se termine dans la seconde région (18b) après sa sortie de la première région (18a) débouche en une ouverture (42) qui relie les chambres voisines (20).

2. Enveloppe en forme de tasse selon la revendication 1, caractérisée en ce que le perçage (40) servant à l'amenée d'huile s'étend depuis la paroi (12) en oblique vers le haut en direction du fond (14).

3. Enveloppe en forme de tasse selon l'une ou l'autres des revendications 1 et 2, caractérisée en ce que les perçages (40) qui servent simplement d'ouvertures de liaison (42a) entre chambres voisines (20) sont obturés dans la région de la paroi (12), en particulier avec une bille (44) mise en place à la presse.

4. Enveloppe en forme de tasse selon la revendication 3, caractérisée en ce que les perçages (40a) sont agencés horizontalement au voisinage du fond (14).

5. Enveloppe en forme de tasse selon l'une des revendications 1 à 4, caractérisée en ce que l'anneau de base (16) coiffe une partie de guidage (24) cylindrique creuse et agencée concentriquement audit anneau de base, pour un élément de compensation de jeu susceptible de se déplacer en coulissement et de façon étanche, en formant une fente annulaire (26), la partie de guidage (24) étant réalisée en tant que partie de l'élément d'insert (22) et se transformant à une extrémité en une partie de bride (28) de forme circulaire, qui est fixée au moyen de sa périphérie extérieure contre la paroi (12), de manière étanche aux liquides.

6. Enveloppe en forme de tasse selon la revendication 5, caractérisée en ce que la partie de bride (28) s'appuie par le côté de sa bordure orienté vers le fond (14) contre un talon en gradin (32) dans la paroi (12) de l'enveloppe (10), et en ce que la partie de bride (28) est maintenue en force entre ce talon (32) et un bourrelet annulaire (36) formé de l'autre côté de sa bordure, par une gorge périphérique (34) formée dans le côté extérieur de la paroi (12).

7. Enveloppe en forme de tasse selon l'une des revendications 1 à 6, caractérisée en ce que le fond (14), la paroi (12), l'anneau de base (16) et les voiles de liaison (18) sont fabriqués d'une seule pièce sous la forme d'une pièce extrudée en un alliage d'aluminium à haute résistance, en particulier un alliage du type AlZnMgCu.

8. Enveloppe en forme de tasse selon l'une des revendications 1 à 7, caractérisée en ce que l'élément d'insert (22) est fabriqué en acier, en matière plastique ou en un alliage d'aluminium.

9. Enveloppe en forme de tasse selon l'une des revendications 1 à 8, caractérisée en ce que la surface extérieure du fond (14) et/ou de la paroi (12) de l'enveloppe (10) est pourvue d'un revêtement en un matériau résistant à l'usure et/ou favorisant le glissement.
